# EUROPÄISCHE PATENTSCHRIFT

(11) **EP 1 808 940 B1**
(45) Veröffentlichungstag und Bekanntmachung des Hinweises auf die Patenterteilung: **17.09.2008**
(21) Anmeldenummer: 05292738.1
(22) Anmeldetag: 19.12.2005
(51) Int. Cl.: H01R 35/02, B60R 16/02

(54) **Vorrichtung zur Signalübertragung zwischen Endstellen**
Device for transmitting signals between terminals
Dispositif de transmission de signaux entre extrémités

(43) Veröffentlichungstag der Anmeldung: 18.07.2007
(73) Patentinhaber: Nexans, 75008 Paris (FR)
(72) Erfinder: Reber, Wolfgang, 95643 Tirschenreuth (DE); Rebhan, Helmut, 92637 Weiden (DE)
(74) Vertreter: Döring, Roger

(56) Entgegenhaltungen:
- DE-A1- 19 960 205
- US-A- 5 137 463
- US-A- 5 643 002

## Beschreibung

Die Erfindung bezieht sich auf eine Vorrichtung zur Signalübertragung zwischen Endstellen gemäß dem Oberbegriff des Patentanspruchs (DE 199 60 205 A1).

Eine derartige Vorrichtung wird beispielsweise für die Übertragung von Signalen und elektrischem Strom zum Auslösen des "Airbag" eines Prallschutzes für Kraftfahrzeuge und für andere Funktionen eingesetzt, aber auch für eine Schiebetürverkabelung oder eine Lenkgetriebeverkabelung von Kraftfahrzeugen. Ein durch eine solche Vorrichtung zu lösendes Problem ist die Übertragung von Signalen und Strom zwischen feststehenden und beweglichen Teilen des Kraftfahrzeugs. Die für solche Fälle seit langem bekannten Schleifkontakte bzw. Schleifringe sind einem Verschleiß unterworfen und insbesondere bei niedrigen Stromstärken wegen der schwankenden Übergangswiderstände nachteilig.

In der US-A-5,643,002 ist eine aus Rotor und Stator mit umschlossener Leitung bestehenden Kassette zum Verbinden zweier Endstellen in sogenannter Reversetechnik beschrieben. Die Leitung ist in zwei Teilwicklungen mit unterschiedlicher Wickelrichtung aufgeteilt, welche an einer Umkehrstelle ineinander übergehen. Zwischen den Teilwicklungen ist ein ringförmiger Führungskörper angeordnet, der den Bewegungen der Teilwicklungen in Umfangsrichtung der Kassette folgt. Für eine möglichst leichtgängige Bewegung hat der Führungskörper einen Kragen, der in eine Ausnehmung einer Nabe des Rotors leichtgängig verschiebbar eingreift.

Bei der bekannten Vorrichtung nach der EP 0 417 350 A1 wird für die Signalübertragung elektrischer Strom verwendet. Die Stromübertragung erfolgt durch eine beispielsweise nach Art eines Federhauses zu einem Wickelkörper gewickelte Flachband-Leitung - im folgenden kurz als "FBL" bezeichnet. Bei einer relativen Drehbewegung von zwei durch die FBL verbundenen Endstellen, "atmet" die aufgewickelte FBL wie die Feder einer Uhr. Die Windungen der gewickelten FBL werden in der einen Drehrichtung auf einen kleineren Durchmesser zusammengezogen. Sie gehen in der anderen Drehrichtung wieder auf einen größeren Durchmesser auf.

In den in der Kassette solcher Vorrichtungen angebrachten FBL sind zwei oder mehr Leiter mit Abstand zueinander angeordnet. Die Breite der FBL nimmt also mit größer werdender Anzahl von Leitern zu, wenn die elektrischen Eigenschaften, insbesondere der ohmsche Widerstand, bei gleicher Länge der FBL unverändert bleiben sollen. Da die Leitung im Aufnahmeraum der Kassette hochkant angebracht ist, wird statt des Wortes "Breite" das Wort "Höhe" verwendet, womit bei montierter Leitung deren axiale Höhe im Aufnahmeraum der Kassette gemeint ist. Die Abmessungen der Kassette nach der bereits erwähnten EP 0 417 350 A1 sind für die Verwendung einer Leitung mit festliegender Leiterzahl gewählt. Wenn eine andere Leiterzahl benötigt wird, als sie in der vorgesehenen Leitung vorhanden ist, müssen entweder die Abmessungen der Kassette an eine entsprechend niedrigere oder höhere Leitung angepaßt werden oder es wird von den in einer passenden Leitung vorhandenen Leitern nur ein Teil benutzt. Beide Varianten sind aufwendig.

Die Vorrichtung nach der eingangs erwähnten DE 199 60 205 A1 ist in weiten Grenzen für FBL mit einer beliebigen Anzahl von Leitern einsetzbar. Das wird dadurch erreicht, daß an mindestens einer der den Aufnahmeraum begrenzenden Flächen von Rotor und Stator, der Deckfläche und dem Boden, ein Ausgleichskörper mit variabler axialer Höhe angebracht ist. Bei gleichbleibender axialer Höhe des Aufnahmeraums der Kassette und variabler axialer Höhe der FBL ist die axiale Höhe des Ausgleichskörpers derart bemessen, daß der zwischen der FBL und dem Rotor bzw. Stator der Kassette in axialer Richtung frei bleibende Raum im wesentlichen durch den Ausgleichskörper ausgefüllt ist. Es kann dadurch für viele unterschiedliche Anforderungen eine Kassette mit gleichbleibenden Abmessungen - insbesondere des Aufnahmeraums für die FBL - verwendet werden. Die Leiterzahl der jeweils einzusetzenden FBL kann so mit Vorteil an den jeweiligen Anwendungsfall angepaßt werden. Es können also FBL mit unterschiedlicher Höhe eingesetzt werden. Der damit variable axiale Freiraum innerhalb des Aufnahmeraums der Kassette wird für jeden Anwendungsfall durch einen Ausgleichskörper mit angepaßter Höhe aufgefüllt. In allen Fällen bleibt die Summe der axialen Höhen von FBL und Ausgleichskörper im wesentlichen konstant. Diese bekannte Vorrichtung hat sich in der Praxis bewährt.

Der Erfindung liegt die Aufgabe zugrunde, eine Vorrichtung anzugeben, die eine vorteilhafte und erweiterte Alternative zu der eingangs geschilderten Vorrichtung angibt.

Diese Aufgabe wird entsprechend den kennzeichnenden Merkmalen des Patentanspruchs gelöst.

Bei dieser Vorrichtung ist die axiale Höhe des Aufnahmeraums für die FBL auf sehr einfache Weise durch die Anbringung des Zwischenbodens einstellbar. Die Nabe ist in zwei Teile quergeteilt, deren jeweilige Länge in Abhängigkeit von der Höhe bzw. Breite der FBL variabel ist. Beide Teile ergänzen sich jeweils zu einer Nabe gleichbleibender Länge. Mindestens einer der Teile hat im Bereich seiner Stirnfläche eine nach außen offene, umlaufende Ausnehmung, die zur Aufnahme und Halterung des Zwischenbodens dient. Nach Maßgabe der Höhe bzw. Breite der in einer Kassette einzusetzenden FBL wird der Zwischenboden so an der Nabe des Rotors befestigt, daß sich ein dieser Höhe entsprechender Aufnahmeraum ergibt. Der Zwischenboden kann ebenso wie die den Aufnahmeraum begrenzende Fläche von Stator oder Rotor mit geräuschdämmenden Material beschichtet sein.

Ausführungsbeispiele des Erfindungsgegenstandes sind in den Zeichnungen dargestellt.

Es zeigen:
Fig. 1 eine Ansicht einer Kassette mit einer Vorrichtung nach der Erfindung in schematischer Darstellung.
Fig. 2 eine gegenüber Fig. 1 abgewandelte Ausführungsform der Kassette.
Fig. 3 eine Kassette teilweise im Schnitt.
Fig. 4 und 5 eine Einzelheit der Kassette in vergrößerter Darstellung in zwei Ansichten.

In Fig. 1 sind schematisch zwei beispielsweise kreisförmig ausgebildete Wände 1 und 2 einer Kassette K dargestellt. Die Wand 1 soll beispielsweise zum Rotor R und die Wand 2 zum Stator 3 der Kassette K gehören (Fig. 3). Sie ist für den Einbau in das Lenkrad eines Kraftfahrzeugs bestimmt. Zur Stromversorgung einer Elektronik 3, durch deren Signal ein Prallsack ausgelöst werden kann, ist die Kassette K an die Batterie 4 des Kraftfahrzeugs angeschlossen. Die Batterie 4 ist über eine elektrische Leitung 5 mit einer als Festpunkt ausgeführten Endstelle 6 der Kassette K verbunden. Die Elektronik 3 ist über eine elektrische Leitung 7 an eine Endstelle 8 der Kassette K angeschlossen, die in Richtung des Doppelpfeiles 9 bewegbar ist. Grundsätzlich könnten auch die Endstelle 8 feststehend und die Endstelle 6 bewegbar ausgeführt sein.

Zwischen den beiden Endstellen 6 und 8 ist eine FBL 10 mit mindestens zwei elektrischen Leitern angebracht. Die Leiter sind vorzugsweise als Flachleiter ausgebildet. Diese Ausführungsform der FBL 10 ist besonders dünn und nimmt daher sehr wenig Raum ein. Grundsätzlich könnte die FBL 10 aber auch runde Leiter haben. Der Aufbau der FBL 10 und die Art ihres Anschlusses bzw. Abschlusses an den Endstellen 6 und 8 sind nicht genauer dargestellt. Sie sind prinzipiell in unterschiedlichen Varianten bekannt und hier nicht von Bedeutung.

Die FBL 10 kann gemäß Fig. 1 in der Kassette K zwischen den beiden Endstellen 6 und 8 in mehreren Windungen, also nach Art eines Federhauses von Uhren, angeordnet sein. Obwohl die Anzahl der Umdrehungen eines Lenkrades auf etwa sechs Umdrehungen begrenzt ist, sollen mehr als sechs Windungen für die FBL 10 vorgesehen sein. Die Drehbewegung der Endstelle 8 macht sich dann für eine einzelne Windung der FBL 10 nicht wesentlich bemerkbar. Es wird lediglich der Durchmesser des aus allen Windungen der FBL 10 bestehenden Wickelkörpers verkleinert bzw. vergrößert.

Die FBL 10 kann gemäß Fig. 2 in der Kassette K auch in zwei Teilwicklungen angeordnet sein, und zwar in einem äußeren Wickelbereich 11 und einem inneren Wickelbereich 12. Die beiden Wickelbereiche 11 und 12 sind durch Klammern gekennzeichnet. Sie umfassen in der aus Fig. 2 ersichtlichen Mittelstellung bzw. in der Montageposition der Kassette K jeweils zwei bis drei Windungen. In den beiden Wickelbereichen 11 und 12 haben die Windungen der FBL 10 entgegengesetzte Wickelrichtungen. Die Wickelbereiche 11 und 12 sind durch eine etwa U-förmig ausgeführte Umkehrstelle 13 miteinander verbunden. Zwischen den beiden Wickelbereichen 11 und 12 ist ein Führungskörper 14 angebracht, der zur Führung der Teilwicklungen der FBL 10 während einer Drehung des Rotors der Kassette K dient.

Die Vorrichtung nach der Erfindung soll mit gleichbleibenden Abmessungen der Kassette K für FBL-en mit unterschiedlicher Leiterzahl und unterschiedlicher Höhe bzw. Breite verwendbar sein, ohne daß eine gegenüber der lichten Höhe des Aufnahmeraums der Kassette K schmalere FBL bei Erschütterungen der Kassette K durch Klappern Geräusche verursachen kann. Das gilt für jede Form eines aus der FBL bestehenden Wickelkörpers.

Bei der Ausführungsform der Kassette K nach Fig. 3 ist die FBL 10 entsprechend Fig. 1 in Windungen nach Art eines Federhauses einer Uhr gewickelt. Sie hat eine geringere Höhe als der aus Fig. 3 rechts ersichtliche Aufnahmeraum 15 der Kassette K, der kreisringförmig mit rechteckigem Querschnitt ausgebildet ist. Zum Ausgleich des Höhenunterschiedes zwischen FBL 10 und Aufnahmeraum 15 ist in demselben ein Zwischenboden 16 angebracht, der an einer zum Rotor R der Kassette K gehörenden zylindrischen Nabe 17 befestigt ist. Der Zwischenboden 16 ist mit Abstand sowohl zu einer vom Rotor R gebildeten Deckfläche 18 des Aufnahmeraums 15 als auch zu dessen zum Stator S gehörenden Boden 19 angeordnet. Er verläuft parallel zu beiden, und zwar über die gesamte radiale Breite des Aufnahmeraums 15und unterteilt denselben in einen verkleinerten Raum V für die FBL 10 und einen Leerraum L. Die FBL 10 ist in dem verkleinerten Raum V zwischen Deckfläche 18 und Zwischenboden 16 quasi spielfrei untergebracht. Die Deckfläche 18 und der Zwischenboden 16 können zusätzlich jeweils mit einer Schicht 20 aus geräuschdämmendem Material versehen sein.

Die Nabe 17 ist in zwei Teile 21 und 22 quergeteilt, die lückenlos zur Nabe 17 zusammenfügbar sind. Im dargestellten Ausführungsbeispiel hat der Teil 22 der Nabe 17 im Bereich seiner Stirnseite eine umlaufende, radial nach außen offene Ausnehmung 23, deren axiale Höhe der Dicke des Zwischenbodens 16 entspricht. In Montageposition greift der Zwischenboden 16 in die Ausnehmung 23 ein und ist dadurch an der Nabe 17 festgelegt, wenn der Teil 21 auf den Teil 22 derselben aufgesetzt ist. Die Ausnehmung 23 bildet dabei eine Auflagefläche für den Zwischenboden 16, die in Fig. 5 mit Kreuzen versehen dargestellt ist. Je nach Länge der beiden Teile 21 und 22 der Nabe 17, die zusammen immer eine der Länge der Nabe 17 entsprechende Länge haben, kann so der Zwischenboden 16 auf einfache Weise in unterschiedlicher Höhe über dem Boden 19 der Kassette K angebracht sein. Diese Höhe wird jeweils nach der Höhe der FBL 10 bemessen. Die Ausnehmung 23 könnte abweichend von der zeichnerischen Darstellung auch im Teil 21 oder jeweils teilweise in beiden Teilen 21 und 22 der Nabe 17 angebracht sein.

## Patentansprüche

1. Vorrichtung zur Signalübertragung zwischen Endstellen (6,8), zwischen denen mindestens eine in einer im wesentlichen kreisförmigen Kassette (K) untergebrachte Leitung (10) angeordnet ist, an die weiterführende Leitungen an den Endstellen anschließbar sind und deren Länge größer als der Abstand der Endstellen voneinander ist, bei welcher die Kassette (K) aus einem um ihre Achse drehbaren, mindestens eine Endstelle tragenden Rotor (R), der eine in Achsrichtung der Kassette (K) verlaufende zylindrische Nabe (17) hat, und einem feststehenden, ebenfalls mindestens eine Endstelle tragenden Stator (S) besteht, die einen der Aufnahme der Leitung (10) dienenden, kreisringförmigen Aufnahmeraum (15) mit rechteckigem Querschnitt begrenzen, der eine Deckfläche (18) und einen parallel zu derselben verlaufenden Boden (19) hat und dessen lichte axiale Höhe durch mindestens ein Einbauteil variabel veränderbar ist, **dadurch gekennzeichnet,**
- **daß** die Nabe (17) in zwei Teile (21,22) quergeteilt ist, nach welche in Gebrauchslage axial übereinander liegen und eine umlaufende, nach außen offene Ausnehmung (23) zwischen sich einschließen, und
- **daß** in der Ausnehmung (23) ein sich über die ganze radiale Breite des Aufnahmeraums (15) erstreckender Zwischenboden (16) festgelegt ist, der parallel zu Deckfläche (18) und Boden (19) des Aufnahmeraums (15) verläuft, mit Abstand zu denselben angeordnet ist und den Aufnahmeraum (15) nach Maßgabe der Höhe bzw. Breite der in der Kassette (K) einzusetzenden Leitung (10) variabel in einen verkleinerten Raum (V) für die Leitung (10) und einen Leerraum (L) unterteilt.

## Claims

1. Device for transmitting signals between end points (6, 8) between which at least one line (10) is arranged which is accommodated in an essentially circular cartridge (K) to which ongoing lines can be connected at the end points and whose length is longer than the distance between the end points, in which device the cartridge (K) is composed of a rotor (R) which can rotate about the axis of said cartridge (K), supports at least one end point and has a cylindrical hub (17) which runs in the axial direction of the cartridge (K), and a fixed stator (S) which also supports at least one end point, which end points (6, 8) bound a circular-ring-shaped receptacle space (15) which serves to hold the line (10) and has a rectangular cross section which has a cover face (18) and a base (19) which runs parallel to the latter and whose axial clearance height can be varied by means of at least one built-in component, **characterized**
- **in that** the hub (17) is transversely divided into two parts (21, 22) which lie axially one on top of the other in the position of use and enclose between them a circumferential, outwardly open recess (23), and
- **in that** an intermediate floor (16) which extends over the entire radial width of the receptacle space (15) is defined in the recess (23), said intermediate floor (16) running parallel to the cover face (18) and base (19) of the receptacle space (15), being arranged at a distance from the latter and dividing the receptacle space (15), in variable fashion according to the height or width of the line (10) to be inserted into the cartridge (K), into a reduced space (V) for the line (10) and an empty space (L).

## Revendications

1. Dispositif de transmission de signal entre des points de terminaison (6, 8) entre lesquels est disposée au moins une ligne (10), logée dans une cassette (K) de forme essentiellement circulaire, à laquelle peuvent être raccordées des lignes de prolongation vers les points de terminaison et dont la longueur est supérieure à l'écart des points de terminaison entre eux, avec lequel la cassette (K) se compose d'un rotor (R) qui peut tourner autour de son axe et supportant au moins un point de terminaison et qui présente un moyeu (17) cylindrique qui s'étend dans le sens de l'axe de la cassette (K) ainsi que d'un stator (S) fixe, supportant lui aussi au moins un point de terminaison, lesquels délimitent un espace d'accueil (15) en forme d'anneau circulaire et de section transversale rectangulaire qui sert à accueillir la ligne (10) et qui possède une surface de recouvrement (18) et un fond (19) qui s'étend parallèlement à celle-ci et dont la hauteur axiale libre peut être modifiée de manière variable par au moins un composant intégré,
**caractérisé en ce**
- **que** le moyeu (17) est divisé transversalement en deux parties (21, 22) qui, en position d'utilisation, sont disposées l'une au-dessus de l'autre dans le sens axial et incluent entre elles un creux (23) périphérique ouvert vers l'extérieur et
- **que** dans le creux (23) est fixé un fond intermédiaire (16) qui s'étend sur toute la largeur radiale de l'espace d'accueil (15) et parallèlement à la surface de recouvrement (18) et au fond (19) de l'espace d'accueil (15), qui est disposé à un écart donné de ceux-ci et qui divise l'espace d'accueil (15) de manière variable en un espace réduit (V) pour la ligne (10) et un espace vide (L) en fonction de la hauteur ou de la largeur de la ligne (10) à insérer dans la cassette (K).
